# EUROPÄISCHE PATENTSCHRIFT

(11) **EP 0 739 060 B1**
(45) Veröffentlichungstag und Bekanntmachung des Hinweises auf die Patenterteilung: **30.01.2002**
(21) Anmeldenummer: 95112731.5
(22) Anmeldetag: 12.08.1995
(51) Int. Cl.: H01R 24/00, H01R 31/06, H01R 31/02

(54) **Steckverbinder**
Plug connector
Connecteur à broche

(30) Priorität: 18.04.1995 DE 19513880
(43) Veröffentlichungstag der Anmeldung: 23.10.1996
(73) Patentinhaber: THE WHITAKER CORPORATION, Wilmington, DE 19808 (US)
(72) Erfinder: Essrich, Wolfgang, D-40724 Hilden (DE); Hainke, Werner, D-53797 Lohmar (DE)
(74) Vertreter: Neumann, Ernst Dieter, Dipl.-Ing.

(56) Entgegenhaltungen:
- EP-A- 0 254 385
- WO-A-94/18725
- US-A- 3 140 139
- US-A- 5 374 200

## Beschreibung

Die Erfindung betrifft einen vielpoligen Steckverbinder zur Potentialverteilung, mit einer Mehrzahl von Kontaktelementen, die von einer Anschlußseite zugänglich sind, und mit einer Anzahl von Leiterschienen, die auf einer Gegenseite jeweils eine Teilmenge der Kontaktelemente untereinander leitend verbinden.

Aus der EP 0 254 385 A1 ist eine Steckverbinderkombination bekannt, bei der jeweils auf einer Grundplatte zwei 36-polige Mikrostecker als Stiftstecker bzw. als Buchsenstecker vereint sind. Hierbei sind zwischen den Kontakten besondere Erdungskontakte vorgesehen. Eine Potentialverteilung zwischen den Steckkontakten des Stiftsteckers oder des Buchsensteckers erfolgt nicht.

Aus der DE 93 02 091 U1 ist ein vielpoliger Steckereinsatz bekannt, bei dem eine Vielzahl von Buchsenkontaktelementen jeweils über verzweigende Leiterschienen mit zwei Anschlußklemmen verbunden ist, so daß das Potential jeder herzustellenden Steckverbindung zwei Verbrauchern zugeführt werden kann. Die Herstellung der Klemmverbindungen ist umständlich. Die Verzweigung des Potentials jeweils einer Steckverbindung auf zwei Klemmanschlüsse genügt nicht allen praktischen Erfordernissen.

Es ist bei diesem Steckverbinder bereits vorgesehen, Brückenkontaktelemente zwischen jeweils zwei Leiterschienen einzusetzen, um die Anzahl der Belegungen eines Steckkontaktes zu erhöhen. Die Zahl der nutzbaren Steckkontaktverbindungen mit unterschiedlichem Potential reduziert sich entsprechend, wenn von der Möglichkeit der Brückenverbindung Gebrauch gemacht wird.

Hiervon ausgehend liegt der vorliegenden Erfindung die Aufgabe zugrunde, einen vielpoligen Steckverbinder zu schaffen, bei dem die gewünschten Verbindungen zur Potentialverteilung mittels Steckkontakten hergestellt werden können. Hierbei soll jedoch die Möglichkeit zur Steckverbindung mit Gegensteckern unterschiedlichen Typs - Stiftkontakte oder Buchsenkontakte - abgedeckt werden. Steckkontakte sollen gruppenweise herstellbar sind.

Die Lösung hierfür besteht darin, daß die Kontaktelemente in mehreren Reihen angeordnete Buchsenelemente sind, von denen ein Teil in mehreren ersten Ausnehmungen und ein Teil in einer zweiten Ausnehmung angeordnet sind, daß die ersten Ausnehmungen zum unmittelbaren Verbinden mit einer Mehrzahl von jeweils mehrpoligen Steckern untereinander gleich ausgebildet sind und daß die zweite Ausnehmung zur Aufnahme eines einzelnen Adapterelements abweichend von den ersten Ausnehmungen ausgebildet ist, und daß der Steckverbinder ein erstes plattenförmiges Element mit zueinander parallelen Zylinderbohrungen aufweist, in die die Buchsenelemente eingesetzt sind und das die ersten Ausnehmungen und die zweite Ausnehmung in zueinander paralleler Anordnung umfaßt, daß der Steckverbinder ein zweites plattenförmiges Element umfaßt, das am ersten flächig anliegt und in der anliegenden Fläche Ausnehmungen aufweist, in der die Leiterschienen einliegen, und das eine mit der zweiten Ausnehmung des ersten Elementes in Deckung liegende Ausnehmung aufweist, und daß in die Ausnehmung des zweiten Elementes ein Ergänzungsteil mit den weiteren Buchsen oder ein Abschlußdeckel eingesetzt ist.

Hiermit wird ein Steckverbinder bereitgestellt, der insbesondere im Bereich der Schienenfahrzeugverkabelung aber auch in der Maschinenbau- und Anlagenbauverkabelung die gesamte Verkabelung wesentlich vereinfachen kann, indem diese ausschließlich über Steckverbindungen dargestellt wird. Anstelle vielfältiger Anschlußsysteme mit Krimp-, Schraub-, Klemm- und anderen Verbindungstechniken innerhalb einer Verkabelung, die die gesamte Steuertechnik sowie die Beleuchtung umfassen kann, wird nunmehr die Steckverbindungstechnik verwendet. Hierbei werden vorzugsweise einheitliche Stift- und Buchsenkontakte in Form von Drehteilen verwendet, die in die Steckerrahmen bzw. Steckergehäuse nur eingerastet werden.

Durch die unterschiedliche Ausgestaltung der ersten und zweiten Ausnehmungen stehen für die Ausgangsseite in den ersten Ausnehmungen, d. h. zum Anschluß mehrerer Verbraucher auf einem Potential, unmittelbar Buchsenkontaktelemente zur Verfügung, während für die Eingangsseite aufgrund der Einsetzbarkeit von Adapterelementen in die zweite Ausnehmung die Wahl zwischen Buchsenkontakten und Stiftkontakten als Anschlußmöglichkeit besteht. Dies gilt sowohl für die einfache Ausgestaltung zur Befestigung auf der Wand mit einem abschließenden Deckelelement auf der Rückseite, wo nur die Verbindung der Buchsen der ersten Ausnehmungen mit jeweils einer Reihe von Buchsen der zweiten Ausnehmung zur Potentialverteilung möglich ist, als auch bei der bevorzugten Ausführung mit einem Ergänzungselement mit weiteren Buchsen auf der Rückseite, bei der das Einsetzen in eine Gehäusewand möglich sein muß. Hierbei können die weiteren Anschlußkontakte auf der Rückseite als Eingang verwendet werden und auf mehrere Ausgangskontakte, insbesondere jeweils auf drei Ausgangskontakte, verteilt werden, wobei für eine Gruppe von Ausgängen wiederum die Wahl zwischen der Verwendung von Buchsenkontakten oder Stiftkontakten besteht.

Je nach Art der Verbraucher kann es erforderlich sein, eine Steckverbindung einer Kombination von Plus-, Minus- und Signalleitung einfach herzustellen, oder für eine Mehrzahl von gleichartigen Verbrauchern, beispielsweise im Bereich der Beleuchtung, Verbindung auf gleichem Potential herzustellen. Hierfür sind in bevorzugter Ausführung Stecker vorgeschlagen, die Steckerrahmen aufweisen, die jeweils drei dreipolige Einzelstecker aufnehmen können, wobei durch Bereitstellung zweier verschiedener Steckerrahmen, die durch die Formgebung unvertauschbar kodiert sind und die durch unterschiedliche Farbgebung unterschieden werden können, die einzelnen Pole der dreipoligen Stecker jeweils mit Buchsen auf Leiterschienen von unterschiedlichem Potential oder mit Buchsen, die auf einer gemeinsamen Leiterschiene liegen, verbunden werden.

Die Verbindung der Buchsenkontaktelemente mit den Leiterschienen kann mittels Löten oder Vernieten erfolgen.

Wie die Ausführungsbeispiele zeigen, ist durch die Variation von Leiterschienen auch die Verbindung von vier oder fünf Buchsenkontakten auf gleichem Potential möglich, ohne von der Möglichkeit der Brückenverbindungen Gebrauch zu machen. Diese Möglichkeit tritt hinzu, wobei - wie aus dem Stand der Technik bekannt - jedoch die Anzahl zur Verfügung stehender unterschiedlicher Potentiale reduziert wird.

Für bestimmte vorher bekannte, sich wiederholende Anwendungsfälle von Verkabelungssituationen können die Kontakteinsätze auch über der Länge der Ausnehmungen mit Leiterschienen unterschiedlicher Art bestückt werden, wobei zur Einsparung ggfs. einzelne Durchgangsöffnungen nicht mit Kontaktbuchsen bestückt werden müssen.

Bevorzugte Ausführungsbeispiele der Erfindung sind in den Unteransprüchen angegeben, auf die hier Bezug genommen wird; sie werden nachstehend anhand der Zeichnungen beschrieben und erläutert.
- Fig. 1: zeigt ein bevorzugtes Ausführungsbeispiel der Erfindung in einer ersten Ausführungsform, eingesetzt in ein Anbaugehäuse
a) im Querschnitt
b) im Längshalbschnitt
c) in Draufsicht
d) im Schnitt gemäß A und B nach Figur 1a
e) in Unteransicht;
- Fig. 2: zeigt ein bevorzugtes Ausführungsbeispiel der Erfindung in einer zweiten Ausführungsform
a) im Querschnitt
b) im Längshalbschnitt
c) in Draufsicht
d) im Schnitt gemäß A nach Figur 2a
e) in Unteransicht;
- Fig. 3: zeigt ein bevorzugtes Ausführungsbeispiel der Erfindung in einer dritten Ausführungsform
a) im Querschnitt
b) im Längshalbschnitt
c) in Draufsicht
d) im Schnitt gemäß A nach Figur 3a
e) in Unteransicht;
- Fig. 4: zeigt ein bevorzugtes Ausführungsbeispiel der Erfindung in einer vierten Ausführungsform
a) im Querschnitt
b) im Längshalbschnitt
c) in Draufsicht
d) im Schnitt gemäß A nach Figur 4a
e) in Unteransicht;
- Fig. 5: zeigt einen dreipoligen Stecker nach Figuren 1a, 1b
a) in Seitenansicht
b) in Stirnansicht
c) in Unteransicht
d) im Längsschnitt mit einem eingesetzten Stiftkontakt
e) im Querschnitt mit einem eingesetzten Stiftkontakt;
- Fig. 6: zeigt eine Steckeraufnahme für drei dreipolige Stecker nach Figur 5 in einer ersten Ausführung
a) im Vertikalschnitt
b) in Draufsicht;
- Fig. 7: zeigt eine Steckeraufnahme für drei dreipolige Stecker nach Figur 5 in einer zweiten Ausführung
a) im Vertikalschnitt
b) in Draufsicht;
- Fig. 8: zeigt ein Gehäuse eines neunpoligen Steckers
a) im Vertikalschnitt
b) in Draufsicht;
- Fig. 9: zeigt einen einpoligen Stecker für Massekontakt
a) im Vertikalschnitt
b) in Draufsicht;
- Fig. 10: zeigt einen Kontaktbrückenstift
a) im Vertikalschnitt
b) in dazu senkrechter Ansicht.

Die Figuren 1 bis 4 werden nachstehend gemeinsam beschrieben, soweit die Darstellung und die Einzelteile übereinstimmen. Die Unterschiede der Ausführungen werden im Anschluß daran behandelt.

Ein rechteckiger Steckverbinder 11 besteht im wesentlichen aus einem ersten plattenförmigen Element 21 und einem zweiten plattenförmigen Element 22, die mit im wesentlichen ebenen Flächen parallel aneinanderliegen, sowie einem Ergänzungselement 23, 24, 25, das in den verschiedenen Ausführungsformen unterschiedliche Form hat.

Das Element 21 hat eine größere Dicke und weist folgende Einzelheiten auf. Eine Vielzahl von parallelen abgestuften Durchgangsbohrungen 37, 38, 39, in die Buchsenkontaktelemente 13, 14, 15 eingesetzt sind; zwei erste Ausnehmungen 33, 34, die symmetrisch zueinander ausgestaltet sind und längs zweier Kanten parallel verlaufen, eine größere zweite Ausnehmung 35, die zwischen den Ausnehmungen 33 und 34 mittig und parallel zu diesen verläuft; zwei Reihen von Einstecköffnungen 36 für Brückenkontaktelemente, die als Durchgangsöffnungen ausgeführt sind. Die Bohrungen und damit die Buchsenkontaktelemente sind jeweils in drei Gruppen 37, 38, 39 von den Ausnehmungen 33, 34, 35 ausgehend angeordnet und nach einem quadratischen Raster von 3 x 12 Einheiten geordnet. Innerhalb der Ausnehmungen sind Formrücksprünge 40, 41, 42 jeweils in Dreiergruppen einem Feld von 3 x 3 Durchgangsbohrungen zugeordnet. Jeweils zwischen den Ausnehmungen 41, 42 hat die entsprechende Kante der ersten Ausnehmungen 33, 34 eine Hinterschneidung 43.

Das Element 22 weist auf der Oberseite Ausnehmungen 51, 53 mit darin eingelegten Leiterschienen 52, 54 auf.

Weiterhin weist es eine zentrale Öffnung 55 etwa in Überdeckung mit der Ausnehmung 35 im Element 21 auf. Zwei Reihen von Ansenkungen 56 für Brückkontaktelemente liegen fluchtend zu den entsprechenden Öffnungen 36 im ersten Element 21. In die Öffnung 55 des Elements 22 ist jeweils das Ergänzungselement 23, 24, 25 eingesetzt. Die Elemente 21, 22 können vorzugsweise miteinander verschraubt oder verklebt sein. Die bisher beschriebenen Einzelheiten bilden den erfindungsgemäßen Steckverbinder 11.

In Figur 1a sind folgende Besonderheiten erkennbar: Die Leiterschienen 52, 54 sind verkröpft und mit den Kontaktbuchsen 13, 14 der beiden ersten Gruppen 37, 38 der Bohrungen verbunden. Eine Leiterschiene 57 ist unmittelbar mit den Kontaktbuchsen 15 der dritten Gruppe 39 der Bohrungen verbunden.

In die Öffnungen 36 und 56 sind Kontaktbrückenelemente 91 eingesetzt, deren Einzelheiten später anhand von Figur 10 beschrieben werden.

In die Ausnehmung 55 ist ein Ergänzungselement 23 eingesetzt, das über eine Gruppe von Bohrungen 45 mit Buchsenkontakteinsätzen 16 in gleicher Anordnung wie die Gruppe von Bohrungen 39 im Element 22 verfügt. Die jeweils äußeren der Buchsenkontaktelemente 16 sind mit den Leiterschienen 52, 54 leitend verbunden. Die mittleren der Buchsenkontaktelemente 16 sind mit den Leiterschienen 57 leitend verbunden.

Die Buchsenkontaktelemente 16 des Ergänzungsteils 23 sind in Steckverbindung mit einem Adapterstecker 111 verbunden, der über durchgehende Stiftkontaktelemente 112 verfügt.

Wie in Figur 1b erkennbar, sind die mittleren dieser Stiftkontaktelemente 112 gekröpft, um einen Übergang vom Kontaktbild gemäß Figur 1c auf ein Kontaktbild nach Figur 1e zu schaffen. Letzteres Kontaktbild eines 35-poligen Steckers entspricht einer Betriebsnorm des Anmelders HTS-Elektrotechnik GmbH. Der Adapterstecker 111 ist in ein Anbaugehäuse 113 eingesetzt, das an einer Schaltschrankwand 121 befestigt ist. Über Distanzstücke 122 ist der Steckverbinder 11 in entsprechendem Abstand von der Gehäusewand 121 festgelegt, so daß eine sichere Steckverbindung unter unmittelbarer Anlage der Teile 23, 111 zustande kommt.

Wie in Figur 1b erkennbar ist, sind die Elemente 21, 22 über Schrauben 26 miteinander verbunden, während das Ergänzungselement 23 über Schrauben 27 am Element 22 befestigt ist. Der Steckverbinder 11 insgesamt ist über Schrauben 28 an der Schaltschrankwand 121 befestigt. Die gekröpften, um einen halben Lochabstand versetzten Stiftkontaktelemente 112 der mittleren Reihe sind im einzelnen sichtbar. Eine Bohrung 39 im Element 22 kann hierbei unbesetzt bleiben.

In Figur 1c sind die zwei Reihen von Ausnehmungen 36 für die Brückenkontaktelemente erkennbar; in Figur 1d ist deren Fortsetzung durch die Ansenkungen 56 sichtbar. Die versetzten Schnittebenen A, B sind hier angedeutet. Es wird sichtbar, daß die Leiterschienen 52, 53 jeweils vier Buchsenkontaktelemente miteinander verbinden und die Leiterschienen 57 jeweils drei Kontaktelemente. Die jeweils letzten Leiterschienen 52, 54 können aufgrund einer dort fehlenden Leiterschiene 57 unverkröpft sein. Die Leiterschienen lassen jeweils seitliche Ausbrüche 58 erkennen, in die die Kontaktbrückenelemente 91 eingeführt werden und die im Querschnitt die Leiterschienen als unterbrochen erscheinen lassen, was jedoch - wie hier sichtbar - nicht zutrifft.

In Figur 1e ist der Adapterkontakteinsatz 111 in seiner besonderen Ausformung und das Anbaugehäuse 113 mit den bekannten Einzelheiten erkennbar. Die Unterseite des Steckverbinders 11 ist erkennbar, da in den Figuren 1c bis 1e die Schaltschrankwand nicht dargestellt ist.

Ausschließlich in den Figuren 1a und 1b sind folgende Einzelheiten sichtbar: In die Ausnehmungen 33, 34 sind spiegelbildlich ausgerichtete Steckerrahmen 61 einer ersten Art eingesetzt, die später anhand der Figuren 6 und 7 näher beschrieben werden. Die Steckrahmen 61 weisen Rastnasen auf, die in die Hinterschneidung 43 der Ausnehmungen 33, 34 eingreifen. In die Ausnehmung 35 ist ein Halterahmeneinsatz 71 eingesetzt, der seinerseits eine Ausnehmung 72 aufweist, die den Ausnehmungen 33, 34 entspricht. Diese weist ebenfalls eine Hinterschneidung 73 nach Art der Hinterschneidung 43 auf. Auch in die Ausnehmung 72 ist ein Steckerrahmen 61 einer zweiten Art eingesetzt. Auch diese Stekkerrahmen 61 weisen Rastnasen auf, die in die Hinterschneidung 73 eingreifen. Die Steckerrahmen 61 sind zur Aufnahme von dreipoligen Steckern ausgebildet, auf die später im Zusammenhang mit der Figur 5 nochmals eingegangen wird.

Ein erster dreipoliger Stecker 81 ist in Figur 1a mittig in einem Längsschnitt durch seine drei Stiftkontaktelemente 82 gezeigt. Drei ebensolche dreipolige Stecker 81 sind in Figur 1a rechts parallel zueinander liegend jeweils im Querschnitt durch ein Stiftkontaktelement 82 gezeigt. An die Kontaktelemente 82 sind jeweils Kabel 83 angekrimpt. Die Stiftkontaktelemente 82 sind jeweils formschlüssig in Durchgangsöffnungen 84 in den dreipoligen Steckern 81 eingerastet.

In den Figuren 2a-e sind gleiche Teile wie in den Figuren 1a-e mit gleichen Bezugsziffern versehen. Auf die Beschreibung wird insoweit Bezug genommen. Abweichend vom Ergänzungselement 23 ist ein anders gestaltetes Ergänzungselement 24 vorgesehen, das nach außen eine Ausnehmung 46 mit einer Hinterschneidung 47 zur Aufnahme weiterer Steckerrahmen 61 aufweist. In abgestuften parallelen Durchgangsbohrungen 48 liegen weitere Buchsenelemente 16 im Ergänzungselement 24. Die Leiterschienen 52, 54 im Element 27 sind hierbei so verlängert, daß sie mit den jeweils äußeren Buchsen in der mittleren Gruppe von Buchsen 15 zusätzlich leitend verbunden sind. Die jeweils mittlere Buchse dieser mittleren Gruppe von Buchsen 15 erstreckt sich einstückig mit der jeweils mittleren Buchse 16 durchgehend vom zweiten Element 22 bis in das Ergänzungselement 24. Eine mittlere Leiterschiene entfällt. Es versteht sich, daß die abweichende Ausgestaltung des Ergänzungselements 24 auf der Außenseite zum einen und die unterschiedliche Ausgestaltung und leitende Verbindung der Leiterschienen und der Buchsen zum anderen jeweils im Vergleich mit Figur 1 zwei voneinander unabhängige Abwandlungen zweier unterschiedlicher Einzelheiten darstellt, so daß auch eine Überkreuzkombination mit den Ausführungen nach Figur 1 möglich ist.

In Figur 2e ist das abweichende Bild des Ergänzungselements 24 mit der Ausnehmung 46 und den Bohrungen 48, die mit den Ausnehmungen 33, 34 und 71 übereinstimmt, erkennbar.

In den Figuren 3a-e sind gleiche Teile wie in den Figuren 1a-e mit gleichen Bezugsziffern versehen. Auf die Beschreibung wird insoweit Bezug genommen. Anstelle des Halterahmeneinsatzes 71 ist in die mittlere Ausnehmung 35 ein zweiter Adapterkontakteinsatz 141 mit allen Merkmalen der in Figur 1 bereits genannten Art 111 eingesetzt. Der Adapterkontakteinsatz 141 weist allerdings abweichend vom Adapterkontakteinsatz 111 Befestigungsflansche 142 auf. In gleicher Weise ist das Ergänzungselement 23, wie in Figur 1 beschrieben, durch einen solchen in ein Anbaugehäuse 113 eingesetzten Adapterkontakteinsatz 111 mit mittleren gekröpften Stiftkontaktelementen 112 ergänzt.

Entsprechend sind in den Figuren 3c und 3e die Kontaktbilder eines 35-poligen Steckers mit versetzter Mittelreihe gemäß der Betriebsnorm des Anmelders HTS-Elektrotechnik GmbH erkennbar.

In den Figuren 4a-e sind gleiche Teile wie in den Figuren 2a-e mit gleichen Bezugsziffern versehen. Auf die Beschreibung wird insoweit Bezug genommen. In die Ausnehmung 55 des zweiten Elementes 22 ist ein Deckelelement 25 eingesetzt, so daß von der zweiten Seite keine Steckverbindungsmöglichkeit gegeben ist. Es sind hierbei Leiterschienen 52, 54 verwendet, die jeweils die Kontaktbuchsen 13, 14 in den ersten und zweiten Gruppen von Bohrungen 37, 38 mit jeweils den äußeren Buchsenkontaktelementen 15 in den der mittleren Bohrungen 39 verbinden. Darüber hinaus sind mittlere Leiterschienen 59 einer zweiten Art vorgesehen, die jeweils drei in Richtung der Ausnehmungen hintereinanderliegende Buchsenkontakte 15 miteinander verbinden.

In Figur 4b ist ein Stecker 151 erkennbar, der in seiner äußeren Form den Steckerrahmen 61 entspricht, der jedoch nur einen mittleren, insbesondere verstärkten Stiftkontakteinsatz 157 aufnimmt und einen Masseanschluß bildet.

Wie in Figur 4d erkennbar, ist dieser über eine Kontaktschiene 158 mit 18 Buchsenkontaktelementen 13, 14 der Bohrungsgruppen 37, 38 verbunden. Ebenso ist in Figur 4d erkennbar, daß anstelle der dritten Leiterschiene 59 auch verlängerte Leiterschienen 159, 160 zur Verbindung von jeweils fünf Kontaktelementen verwendet werden können.

In Figur 5 ist ein dreipoliger Stecker 81 mit den bereits anhand von Figur 1a beschriebenen Einzelheiten dargestellt. Der Stecker umfaßt ein oberes breiteres Griff- und Anschlagteil 85 und einen Einsteckabschnitt 86 von reduziertem Querschnitt. Der Einsteckabschnitt 86 ist an einem Ende durch einen Bogenwandung 87 und am anderen Ende durch eine gerade Wandung 88 begrenzt. Bei angepaßter Ausgestaltung der Steckrahmen ist somit eine Steckverbindung nur in einer bestimmten Orientierung möglich. Wenn die Belegung der dreipoligen Stecker immer nach einem gleichen Schema erfolgt, beispielsweise zwei Signalleitungen zum runden Ende, eine Masseleitung zum stumpfen Ende, können Fehlverbindungen ausgeschlossen werden.

In Figur 6 ist ein Steckrahmen 61a in einer ersten Ausgestaltung gezeigt. An diesem ist die bereits angesprochene Rastnase 62 erkennbar, die aufgrund der geringen Wandstärke federnd nachgiebig ist. Es sind weiterhin die neun Bodenlöcher 63 im quadratischen Raster sichtbar, sowie Formvorsprünge 64, 65, 66, die mit den Formausnehmungen 40, 41, 42 in den Ausnehmungen 37, 38, 71, 46 sich so ergänzen, daß nur eine Montage in eindeutiger Orientierung und in vorgegebenen Positionen möglich ist. Parallel zu den Außenwänden ohne Formvorsprünge verlaufen drei Ausnehmungen 67 zur Aufnahme eines zuvor beschriebenen dreipoligen Steckers, die durch Zwischenwände 68 getrennt sind.

In Figur 7 ist ein Steckerrahmen 61b einer zweiten Art dargestellt, an dem die in Figur 6 bereits beschriebenen Einzelheiten mit gleichen Ziffern bezeichnet sind und ebenfalls erkennbar sind. Im oben dargestellten Vertikalschnitt sind die Zwischenwände 68 sichtbar, die zwischen den Öffnungen 67 liegen. Die Öffnungen 67 sind hierbei parallel zu den Wandungen mit den Formvorsprüngen 64, 65, 66, d. h. also senkrecht zu den zuvor genannten Schlitzen nach Figur 6 angeordnet.

In Figur 8 ist ein Steckergehäuse 161 mit neun in quadratischen Rastern angeordneten Durchgangsbohrungen 163 gezeigt, der die gleiche Außenform hat wie die Steckrahmen 61, d. h. also auf gegenüberliegenden Seiten angeordnete Formvorsprünge 164, 165, 166 und eine Rastnase 162.

In Figur 9 ist der Stecker 151 nach Figur 4b in um 90° gedrehter Position im Vertikalschnitt und in Draufsicht dargestellt, wobei die Rastnase 152, die äußeren Formvorsprünge 154, 155, 156 und der in die Durchgangsöffnung 153 eingesetzte Stiftkontakt 157 erkennbar sind.

In Figur 10 ist ein Brückenkontaktstift 91 in einer Ansicht und einem Schnitt erkennbar, der aus einem im wesentlichen U-förmigen Leiterbügel 92 und einem isolierenden Griffstück 93 besteht. Die Schenkel des U-förmigen Bügels 92 sind längsgeschlitzt und außen gekerbt, so daß sie federnd in Höhe der Leiterschiene seitlich an diesen einrasten können.

Nach den beschriebenen 35/36-poligen Steckverbindern können nach dem gleichen Prinzip auch Stecker mit einer größeren Anzahl von Kontakten beispielsweise mit 46 Kontakten ausgeführt werden.

### Bezugszeichenliste

- 11: Steckverbinder
- 12 13: Buchsenelemente, erste
- 14: Buchsenelemente, zweite
- 15: Buchsenelemente, dritte
- 16: Buchsenelemente

- 21: erstes Plattenelement
- 22: zweites Plattenelement
- 23: Ergänzungselement
- 24: Ergänzungselement
- 25: Deckelelement
- 26: Schrauben
- 27: Schrauben
- 28: Schrauben
- 29: Ausnehmung

- 31: Bohrung
- 32 33: Ausnehmung, erste
- 34: Ausnehmung, zweite
- 35: Ausnehmung, dritte
- 36: Durchgangsöffnung
- 37: Bohrungen, erste
- 38: Bohrungen, zweite
- 39: Bohrungen, dritte
- 40: Formausnehmung

- 41: Formausnehmung
- 42: Formausnehmung
- 43: Hinterschneidung
- 44: Hinterschneidung
- 45: Durchgangsbohrung
- 46: Ausnehmung
- 47: Hinterschneidung

- 51: Ausnehmung
- 52: Leiterschiene
- 53: Ausnehmung
- 54: Leiterschiene
- 55: Ausnehmung
- 56: Ansenkung
- 57: Leiterschiene
- 58: Ausbruch
- 59: Leiterschiene

- 61: Steckrahmen
- 62: Rastnase
- 63: Bodenloch
- 64: Formvorsprung
- 65: Formvorsprung
- 66: Formvorsprung
- 67: Schlitz
- 68: Zwischenwand

- 71: Halterahmeneinsatz
- 72: Ausnehmung
- 73: Hinterschneidung

- 81: Dreifachstecker
- 82: Stiftkontaktelement
- 83: Kabel
- 84: Durchgangsöffnung
- 85: Griffteil
- 86: Einsteckteil
- 87: Rundung
- 88: gerade Wand

- 91: Kontaktbrückenelement
- 92: Brückenkontakt
- 93: Griffteil

- 111: Adapterkontakteinsatz
- 112: Stiftkontakt
- 113: Anbaugehäuse

- 121: Schaltschrankwand
- 122: Distanzstück

- 131: Ausnehmung

- 141: Adapterkontakteinsatz
- 142: Stiftkontakt
- 143: Flansch

- 151: Stecker einpolig
- 152: Rastnase
- 153: Durchgangsöffnung
- 154: Formvorsprung
- 155: Formvorsprung
- 156: Formvorsprung
- 157: Stiftkontakt
- 158: Leiterschiene
- 159: Leiterschiene
- 160: Leiterschiene

- 161: Steckergehäuse
- 162: Rastnase
- 163: Durchgangsbohrung
- 164: Formvorsprung
- 165: Formvorsprung
- 166: Formvorsprung

## Patentansprüche

1. Vielpoliger Steckverbinder (11) zur Potentialverteilung, mit einer Mehrzahl von Kontaktelementen, die von einer Anschlußseite zugänglich sind, und mit einer Anzahl von Leiterschienen, die auf einer Gegenseite jeweils eine Teilmenge der Kontaktelemente untereinander leitend verbinden,
**dadurch gekennzeichnet,**
**daß** die Kontaktelemente in mehreren Reihen angeordnete Buchsenelemente (13, 14, 15) sind, von denen ein Teil (13, 14) in mehreren ersten Ausnehmungen (33, 34) und ein Teil (15) in einer zweiten Ausnehmung (35) angeordnet sind,
**daß** die ersten Ausnehmungen (33, 34) zum unmittelbaren Verbinden mit einer Mehrzahl von jeweils mehrpoligen Stekkern (61, 161) untereinander gleich ausgebildet sind und
**daß** die zweite Ausnehmung (35) zur Aufnahme eines einzelnen Adapterelements (71, 141) abweichend von den ersten Ausnehmungen ausgebildet ist und
**daß** der Steckverbinder ein erstes plattenförmiges Element (21) mit zueinander parallelen Zylinderbohrungen (37, 38, 39) aufweist, in die die Buchsenelemente (13, 14, 15) eingesetzt sind und das die ersten Ausnehmungen (33, 34) und die zweite Ausnehmung (35) in zueinander paralleler Anordnung umfaßt, daß der Steckverbinder ein zweites plattenförmiges Element (22) umfaßt, das am ersten flächig anliegt und in der anliegenden Fläche Ausnehmungen (51, 53) aufweist, in der die Leiterschienen (52, 54) einliegen, und das eine mit der zweiten Ausnehmung (35) des ersten Elementes (21) in Deckung liegende Ausnehmung (55) aufweist, und daß in die Ausnehmung (55) des zweiten Elementes (22) ein Ergänzungsteil (23, 24) mit den weiteren Buchsen (16) oder ein Abschlußdeckel (25) eingesetzt ist.

2. Steckverbinder nach Anspruch 1,
**dadurch gekennzeichnet,**
**daß** die Buchsen (13, 14) in den ersten Ausnehmungen (33, 34) jeweils in drei parallelen Reihen angeordnet sind und zumindest jeweils die drei in den Reihen nebeneinanderliegenden Buchsen (13, 14) von einer Leiterschiene (52, 54) miteinander leitend verbunden werden.

3. Steckverbinder nach Anspruch 2,
**dadurch gekennzeichnet,**
**daß** die Buchsen (15) in der zweiten Ausnehmung (35) in drei parallelen Reihen angeordnet sind und jeweils die drei in den Reihen nebeneinanderliegenden Buchsen (15) von einer Leiterschiene (57) miteinander leitend verbunden werden.

4. Steckverbinder nach Anspruch 2,
**dadurch gekennzeichnet,**
**daß** die Buchsen (15) in der zweiten Ausnehmung (35) in drei parallelen Reihen angeordnet sind und die Buchsen der äußeren Reihen jeweils mit der Leiterschiene (52, 54) der zu den ersten Ausnehmungen (33, 34) gehörenden Buchsen (13, 14) verbunden sind und die Buchsen der mittleren Reihe jeweils von diesen isoliert sind.

5. Steckverbinder nach einem der Ansprüche 1 bis 4,
**dadurch gekennzeichnet,**
**daß** auf der Gegenseite zu den Ausnehmungen (33, 34, 35) weitere Buchsenelemente (16) in mehreren Reihen angeordnet sind, von denen jeweils die in den Reihen nebeneinander liegenden Buchsen mit voneinander verschiendenen Leiterschienen (52, 54, 57) und ggfs. mit einzelnen Buchsen in der zweiten Ausnehmung (35) leitend verbunden sind.

6. Steckverbinder nach einem der Ansprüche 1 bis 5,
**dadurch gekennzeichnet,**
**daß** in der zweiten Ausnehmung (35) ein Halterahmeneinsatz (71) eingesetzt ist, in dem eine mit den ersten Ausnehmungen (33, 34) übereinstimmende Ausnehmung (72) zum unmittelbaren Verbinden mit einer Mehrzahl von jeweils mehrpoligen Steckern (61) ausgebildet ist.

7. Steckverbinder nach einem der Ansprüche 1 bis 6,
**dadurch gekennzeichnet,**
**daß** in der zweiten Ausnehmung (35) ein Adapterkontakteinsatz (141) eingesetzt ist, der in drei Reihen angeordnete Stiftkontakte (142) auf beiden gegenüberliegenden Seiten aufweist, wobei die Stiftkontaktelemente (142) der mittleren Reihe um einen halben Stiftabstand verkröpft sind, so daß auf seiner Außenseite ein vielpoliger Stecker mit versetzten Reihen, insbesondere ein 35-poliger Stecker gebildet wird.

8. Steckverbinder nach einem der Ansprüche 1 bis 7,
**dadurch gekennzeichnet,**
**daß** das Ergänzungsteil (23) in der Ausnehmung (55) des zweiten Elementes (22) in mehreren Reihen angeordnete in parallelen Durchgangsbohrungen (45) liegende Buchsenkontaktelemente (16) aufweist, die insbesondere in Übereinstimmung mit den Buchsenkontaktelementen (15) in der zweiten Ausnehmung (35) angeordnet sind.

9. Steckverbinder nach einem der Ansprüche 1 bis 7,
**dadurch gekennzeichnet,**
**daß** das Ergänzungsteil (24) in der Ausnehmung des zweiten Elementes (22) auf der Außenseite eine mit den ersten Ausnehmungen (33, 34) übereinstimmende Ausnehmung (46) zum unmittelbaren Verbinden mit einer Mehrzahl von jeweils mehrpoligen Steckern (61) in gleicher Art wie die ersten Ausnehmungen (33, 34) ausgebildet ist und in drei Reihen angeordnete darin in parallelen Bohrungen (45) liegende Buchsenkontaktelemente (16) aufweist.

10. Steckverbinder nach Anspruch 9,
**dadurch gekennzeichnet,**
**daß** in die Buchsen (16) ein Adapterkontakteinsatz (111) eingesetzt ist, der in drei Reihen angeordnete Stiftkontakte (112) auf beiden gegenüberliegenden Seiten aufweist, wobei die Stiftkontaktelemente der mittleren Reihe um einen halben Stiftabstand verkröpft sind, so daß auf seiner Auβenseite ein vielpoliger Stecker mit versetzten Reihen, insbesondere ein 35-poliger Stecker gebildet wird.

11. Steckerkombination aus einem Steckverbinder nach einem der Ansprüche 1 bis 10 und einem mehrpoligen Stecker, umfassend einen Steckerrahmen mit parallelen Ausnehmungen und in diese eingesetzte Einzelstecker,
**dadurch gekennzeichnet**
**daß** in den ersten Ausnehmungen (33, 34) und am Steckerrahmen (61) aneinander angepaßte Formeingriffsmittel (40, 41, 42; 64, 65, 66) vorgesehen sind, so daß der mehrpolige Stecker nur in einer definierten Orientierung und in vorgegebenen voneinander eindeutig verschiedenen Positionen in die ersten Ausnehmungen (33, 34) des Kontakteinsatzes eingesetzt werden kann.

12. Steckerkombination nach Anspruch 11,
**dadurch gekennzeichnet,**
**daß** die Längserstreckung der Ausnehmungen (67) im Steckerrahmen (61) senkrecht zur Längserstreckung der ersten Ausnehmungen (33, 34) verläuft, so daß drei Stiftkontakte (82) der Einzelstecker (81) drei in den drei Reihen nebeneinanderliegenden Buchsenkontakten (13, 14) zugeordnet sind, d. h. auf gleichem Potential liegen.

13. Steckerkombination nach Anspruch 11,
**dadurch gekennzeichnet,**
**daß** die Längserstreckung der Ausnehmungen (67) im Steckerrahmen (61) parallel zur Längserstreckung der ersten Ausnehmungen (33, 34) verläuft, so daß drei Stiftkontakte (82) der Einzelstecker (81) mit drei in einer Reihe liegenden Buchsenkontakten (13, 14) verbunden sind, d. h. in der Regel auf voneinander verschiedenem Potential liegen.

## Claims

1. A. multi-pole plug-in connector (11) for distributing potential, having a plurality of contact elements which are accessible from a connecting end, and having a number of conductor rails which, on an opposed end, each conductingly connect a partial quantity of the contact elements,
**characterised in**
**that** the contact elements constitute bush elements (13, 14, 15) which are arranged in several rows of which one part (13, 14) is arranged in several first recesses (33, 34) and one part (15) in one second recess (35),
**that** the first recesses (33, 34) are identical relative to one another for the purpose of being directly connected to a plurality of multi-pole plugs (61, 161) and that the second recess (35) has a different design for the purpose of receiving one single adapter element (71, 141) and
**that** the plug-in connector comprises a first plate-shaped element (21) with parallel cylindrical bores (37, 38, 39) into which the bush elements (13, 14, 15) are inserted and which comprises the first recesses (33, 34) and the second recess (35) which are arranged parallel relative to one another, that the plug-in connector comprises a second plate-shaped element (22) which rests against the first one in a planar way, which, in its contacting face, comprises recesses (51, 53) holding the conductor rails (52, 54) and which comprises a recess (55) overlapping with the second recess (35) of the first element (21), and that a supplementary part (23, 24) having the further bushes (16) or a cover (25) is inserted into the recess (55) of the second element (22).

2. A plug-in connector according to claim 1,
**characterised in**
**that** the bushes (13, 14) in the first recesses (33, 34) are arranged in three parallel rows and that at least the three bushes (13, 14) adjoining one another in the rows are conductingly connected to one another by a conductor rail (52, 54).

3. A plug-in connector according to claim 2,
**characterised in**
**that** the bushes (15) in the second recess (35) are arranged in three parallel rows and that the three bushes (15) adjoining one another in the rows are conductingly connected to one another by a conductor rail (57).

4. A plug-in connector according to claim 2,
**characterised in**
**that** the bushes (15) in the second recess (35) are arranged in three parallel rows and that the bushes of the outer rows are connected to the conductor rail (52, 54) of the bushes (13, 14) associated with the first recesses (33, 34) and that the bushes of the central row are insulated from the ones of the outer rows.

5. A plug-in connector according to any one of claims 1 to 4,
**characterised in**
**that** on the side opposite the recesses (33, 34 35), there are arranged further bush elements (16) in several rows of which the bushes in the adjoining rows are conductingly connected to different conductor rails (52, 53, 54) and, optionally, to individual bushes in the second recess (35).

6. A plug-in connector according to any one of claims 1 to 5,
**characterised in**
**that** into the second recess (35) there is inserted a holding frame insert (71) in which there is formed a recess (72) which corresponds to the first recesses (33, 34) and which is intended to provide a direct connection with a plurality of multi-pole plugs (61).

7. A plug-in connector according to any one of claims 1 to 6,
**characterised in**
**that** into the second recess (35) there is inserted an adapter contact insert (141) which, on both opposed sides, comprises pin contacts (142) arranged in three rows, wherein the pin contact elements (142) of the central row are cranked by half the distance between pins, so that, on the outside of the adapter contact insert (141) there is formed a multi-pole plug with offset rows, especially a 35-pole plug.

8. A plug-in connector according to any one of claims 1 to 7,
**characterised in**
**that** the supplementary part (23) in the recess (55) of the second element (22) comprises bush contact elements (16) which are arranged in several rows, which are positioned in parallel through-bores (45) and which, in particular, are arranged in accordance with the bush contact elements (15) in the second recess (35).

9. A plug-in connector according to any one of claims 1 to 7,
**characterised in**
**that** the supplementary part (24) in the recess of the second element (22), on its outside, comprises a recess (46) corresponding to the first recesses (33, 34) for providing a direct connection with a plurality of multi-pole plugs (61) of the same kind as the first recesses (33, 34), as well as bush contact elements (16) arranged in three rows therein in parallel bores (45).

10. A plug-in connector according to claim 9,
**characterised in**
**that** into the bushes (16) there is inserted an adapter contact insert (111) which, on both opposed sides, comprises pin contacts (112) arranged in three rows, wherein the pin contact elements of the central row are cranked by half the distance between pins, so that, on its outside, there is formed a multi-pole plug with offset rows, especially a 35-pole plug.

11. A plug combination consisting of a plug-in connector according to any one of claims 1 to 10 and of a multi-pole plug, comprising a plug frame with parallel recesses and individual plugs inserted into these,
**characterised in**
**that** in the first recesses (33, 34) and at the plug frame (61) there are provided formed engagement means (40, 41, 42; 64, 65, 66), so that the multi-pole plug can only be inserted into the first recesses (33, 34) of the contact insert in a defined orientation in predetermined positions which clearly differ from one another.

12. A plug combination according to claim 11,
**characterised in**
**that** the longitudinal extension of the recesses (67) in the plug frame (61) extends perpendicularly relative to the longitudinal extension of the first recesses (33, 34), so that three pin contacts (82) of the individual plugs (81) are associated with three bush contacts (13, 14) adjoining one another in the three rows, i.e. they are positioned on the same potential.

13. A plug combination according to claim 11,
**characterised in**
**that** the longitudinal extension of the recesses (67) in the plug frame (61) extends parallel to the longitudinal extension of the first recesses (33, 34), so that three pin contacts (82) of the individual plugs (81) are connected to three bush contacts (13, 14) positioned in one row, i.e. as a rule, they are positioned on different potentials.

## Revendications

1. Connecteur à fiches multipolaire (11) en vue de la répartition de potentiel, équipé d'une pluralité d'éléments de contact, qui sont accessibles d'un côté de raccordement, et d'un nombre de rails conducteurs, qui, sur un côté opposé, relient respectivement de façon conductrice entre eux une partie des éléments de contact, **caractérisé en ce que**,
les éléments de contact sont des éléments de douille (13, 14, 15) disposés en plusieurs rangées, dont une partie (13, 14) est disposée dans plusieurs premiers évidements (33, 34) et une partie (15) dans un second évidement (35), **en ce que** les premiers évidements (33, 34) sont réalisés identiquement entre eux en vue de la liaison directe avec une pluralité de fiches multipolaires (61, 161) et **en ce que** le second évidement (35) en vue de la réception d'un élément adaptateur séparé (71, 141) est réalisé en s'écartant des premiers évidements et
**en ce que** le connecteur à fiches présente un premier élément sous forme de plaque (21) avec des alésages cylindriques parallèles entre eux (37, 38, 39), dans lesquels sont introduits les éléments de douille (13, 14, 15) et qui comprend les premiers évidements (33, 34) et le second évidement (35) en disposition parallèle mutuelle, **en ce que** le connecteur à fiches comprend un second élément sous forme de plaque (22), qui est adjacent de façon plane au premier et présente dans la surface adjacente des évidements (51, 53), dans lesquels pénètrent les rails conducteurs (52, 54), et qui présente un évidement (55) se trouvant en recouvrement avec le second évidement (35) du premier élément (21), et **en ce que** dans l'évidement (55) du second élément (22) est introduite une partie complémentaire (23, 24) avec les autres douilles (16) ou un couvercle de terminaison (25).

2. Connecteur à fiches selon la revendication 1, **caractérisé en ce que** les douilles (13, 14) dans les premiers évidements (33, 34) sont disposées respectivement en trois rangées parallèles et au moins respectivement les trois douilles (13, 14) juxtaposées dans les rangées sont réunies de façon conductrice entre elles par un rail conducteur (52, 54).

3. Connecteur à fiches selon la revendication 2, **caractérisé en ce que** les douilles (15) dans le second évidement (35) sont disposées en trois rangées parallèles et respectivement les trois douilles (15) juxtaposées dans les rangées sont réunies de façon conductrice les unes aux autres par un rail conducteur (57).

4. Connecteur à fiches selon la revendication 2, **caractérisé en ce que** les douilles (15) dans le second évidement (35) sont disposées en trois rangées parallèles et les douilles des rangées extérieures sont réunies avec le rail conducteur (52, 54) des douilles (13, 14) appartenant aux premiers évidements (33, 34) et les douilles de la rangée médiane sont isolées respectivement de celles-ci.

5. Connecteur à fiches selon l'une des revendications 1 à 4, **caractérisé en ce que** sur le côté opposé aux évidements (33, 34, 35) sont disposés d'autres éléments de douilles (16) en plusieurs rangées, dont respectivement les douilles juxtaposées dans les rangées sont réunies de façon conductrices par des rails conducteurs (52, 54, 57) différents les uns des autres et éventuellement avec des douilles individuelles dans le second évidement (35).

6. Connecteur à fiches selon l'une des revendications 1 à 5, **caractérisé en ce que** dans le second évidement (35) est introduit un élément de cadre de retenue (71), dans lequel un évidement (72) correspondant aux premiers évidements (33, 34) est réalisé en vue de la liaison directe avec une pluralité de fiches multipolaires respectives (61).

7. Connecteur à fiches selon l'une des revendications 1 à 6, **caractérisé en ce que** dans le second évidement (35) est introduit un élément de contact d'adaptation (141), qui présente des fiches de contact (142) disposées en trois rangées sur les deux côtés en vis-à-vis, les éléments de tige de contact (142) de la rangée médiane sont coudés d'un demi-écartement de tige, de sorte que sur son côté extérieur une fiche multipolaire avec des rangées décalées, est formée, en particulier une fiche à 35 pôles.

8. Connecteur à fiches selon l'une des revendications 1 à 7, **caractérisé en ce que** la partie de complément (23) dans l'évidement (55) du second élément (22) présente des éléments de contact de douilles (16) disposés en plusieurs rangées se trouvant dans des alésages de traversée (45) parallèles, qui sont disposés en particulier en correspondance avec les éléments de contact de douille (15) dans le second évidement (35).

9. Connecteur à fiches selon l'une des revendications 1 à 7, **caractérisé en ce que** la partie de complément (24) dans l'évidement du second élément (22) sur le côté extérieur présente un évidement (46) correspondant aux premiers évidements (33, 34) en vue de la liaison directe avec une pluralité de fiches multipolaires (61) de même type que les premiers évidements (33, 34) et présente des éléments de contact de douilles (16) disposés en trois rangées dans des alésages parallèles (45).

10. Connecteur à fiches selon la revendication 9, **caractérisé en ce que** dans les douilles (16) est introduit un élément de contact d'adaptation (111), qui présente des contacts de broches (112) disposés en trois rangées sur les deux côtés en vis-à-vis, les éléments de contact de fiche de la région médiane étant coudés d'un demi-espacement de broche, de sorte que sur son côté extérieur, est formé un connecteur multipolaire avec des rangées décalées, en particulier, un connecteur à 35 pôles.

11. Combinaison de connecteurs d'un connecteur à fiches selon l'une des revendications 1 à 10 et d'un connecteur multipolaire, comprenant un cadre de connecteur avec des évidements parallèles et des fiches introduites dans ceux-ci, **caractérisé en ce que** dans les premiers évidements (33, 34) et sur le cadre de connecteur (61) sont prévus des moyens d'introduction adaptés les uns aux autres (40, 41, 42; 64, 65, 66), de sorte que le connecteur multipolaire ne peut être mis en oeuvre que dans une orientation définie et dans des positions différentes prescrites avec précision dans les premiers évidements (33, 34) de l'ensemble de contact.

12. Combinaison de connecteurs selon la revendication 11, **caractérisé en ce que** l'étendue longitudinale des évidements (67) dans le cadre de connecteur (61) s'étend perpendiculairement à l'étendue longitudinale des premiers évidements (33, 34), de sorte que trois contacts à tige (82) des différentes fiches (81) sont associés à trois contacts de douille (13, 14) juxtaposés dans les trois rangées, c'est-à-dire se trouvent au même potentiel.

13. Combinaison de connecteurs selon la revendication 11, **caractérisé en ce que** l'étendue longitudinale des évidements (67) dans le cadre de connecteur (61) s'étend parallèlement à l'étendue longitudinale des premiers évidements (33, 34), de sorte que trois contacts à tige (82) des différentes broches (81) sont réunis à trois contacts de douille (13, 14) se trouvant dans une rangée, c'est-à-dire en règle générale se trouvent à un potentiel différent l'un de l'autre.
